# FASCICULE DE BREVET EUROPEEN

(11) **EP 0 052 547 B1**
(45) Date de publication et mention de la délivrance du brevet: **10.07.1985**
(21) Numéro de dépôt: 81401741.4
(22) Date de dépôt: 29.10.1981
(51) Int. Cl.: B02C 18/20

(54) **Dispositif de montage et d'équilibrage de couteaux rotatifs pour machine cutter**
Vorrichtung zum Montieren und Auswuchten der rotierenden Messer einer Kuttermaschine
Mounting and balancing device for the rotating knives of a cutter machine

(30) Priorité: 17.11.1980 FR 8024374
(43) Date de publication de la demande: 26.05.1982
(73) Titulaire: Hotimsky, Eric Roland, F-93320 Pavillons sous Bois Seine Saint Denis (FR)
(72) Inventeur: Hotimsky, Eric Roland, F-93320 Pavillons sous Bois Seine Saint Denis (FR)
(74) Mandataire: Madeuf, Claude Alexandre Jean

## Description

La présente invention concernejuns;dispositif de montage et d'équilibrage permettant le réglage et le verrouillage en place des couteaux utilisés dans les machines employées pour couper, broyer et hacher des produits alimentaires, en particulier en charcuterie et salaisons, ces machines comportant un certain nombre de couteaux disposés sur un axe tournant à grande vitesse une cuve de forme généralement semi-torique. Les couteaux sont placés soit à 180°, soit à 120°, soit à 90°, soit à 60°, soit à 30° les un des autres, suivant le nombre de couteaux, sur une seule ligne.

Il est également rappelé que dans les machines modernes, dites machines cutter, la vitesse de rotation des couteaux est extrêmement élevée puisqu'il existe des machines qui tournent normalement entre 3000 à 6000 t/mn. Ces vitesses ont entraîné l'apparition de phénomènes qui, jusqu'à présent, étaient négligeables mais provoquent aujourd'hui de graves risques. En effet, la force centrifuge engendrée par la rotation des couteaux atteint des valeurs très élevées qui tendent à les déplacer par rapport à l'arbre sur lequel ils sont fixés et, malgré les mesures de précaution prises, certains couteaux se déplacent avec toutes les conséquences désastreuses que l'on peut imaginer puisque ces couteaux viennent en contact avec la cuve de la machine, cassent, rayent profondément cette cuve et risquent de se transformer en projectiles extrêmement dangereux pour le personnel avoisinant. D'autre part, les éclats métalliques rendent inutilisables les produits en cours de traitement et le prix de ces produits est élevé puisque l'on traite parfois plusieurs centaines de kilogrammes en une seule passe de travail.

On doit également remarquer que la vitesse de rotation très élevée fait apparaître des vibrations si les couteaux ne sont pas soigneusement équilibrés. En effet, les couteaux neufs présentent des poids peu différents mais des écarts sensibles apparaissent immanquablement après quelques auffûtages pouvant atteindre des différences de plusieurs dizaines de grammes. Les vibrations ainsi provoquées entraînent une fatigue générale de la machine, la détérioration des roulements de l'arbre porte-couteau et un bruit assourdissant dans l'atelier rendant pénible le travail pour le personnel.

On a déjà tenté de remédier à ces inconvénients par différentes solutions mécaniques aussi bien en ce qui concerne la suppression du déplacement des couteaux sous l'effet de la force centrifuge qu'en ce qui concerne les vibrations dues à des déséquilibres en utilisant des dispositifs complémentaires rééquilibreurs. Toutefois, les réalisations existantes présentent le plus souvent ensemble ou séparément divers inconvénients ou limitations d'emploi tels que prix élevé, possibilités de réglage réduites, possibilités d'équilibrage limitées, restriction quant au choix du nombre de couteaux utilisés et la façon de les disposer sur l'arbre porte-couteau, etc.

Dans le document DE-A-2 653 335, le réglage est obtenu par la transformation du mouvement de rotation d'une rondelle de réglage portant deux ergots opposés en mouvement rectiligne, assurant le réglage simultané de deux couteaux opposés à 180°.

Dans la demande de FR-A-2 387 686, le réglage est obtenu par un moyen proche du précédent, la rotation d'une rondelle de réglage assurant le réglage d'un seul couteau.

Dans la demande de brevet FR-A-2 433 980, la conception de réglage est toute différente et repose sur l'ajustage par limage, au fur et à mesure de l'usure du couteau, d'un bec de butée.

Dans le brevet susmentionné est décrite une réalisation d'une conception tout à fait spéciale. L'équilibrage peut être réalisé couteau par couteau, ou par paire, ou éventuellement pour un ensemble de couple complet. Le principe est très simple et peu coûteux. C'est par la multiplication des positions possibles de masselottes dont le nombre peut également être multiple que l'on peut obtenir l'équilibrage recherché. Ce système présente l'intérêt d'un bas prix de revient et d'une grande compacité. Par contre, sa précision ne peut être qu'approximative et l'emploi de masselottes multiples risque de créer quelques problèmes irritants à l'utilisateur. De plus, la capacité de compensation est limitée.

La présente invention remédie à ces inconvénients en créant un dispositif équilibreur et de serrage assurant une complète sécurité.

Conformément Wà l'invention, dans la partie centrale massive du couteau est percée une ouverture de forme sensiblement rectangulaire pour permettre la mise en place d'un bossage de forme carrée solidaire d'une rondelle-support percée elle-même d'une ouverture dont la forme est identique à celle de l'arbre de la machine, le bossage présentant un trou excentré destiné à coopérer avec un doigt, une rondelle porte-équilibreur munie d'un manchon sur lequel vient se placer la rondelle équilibreuse de forme circulaire mais présentant en son centre un évidement de forme oblongue assurant ainsi la possibilité de supprimer les balourds pour réaliser un équilibrage des couteaux montés sur l'arbre de la machine.

Suivant une autre caractéristique de l'invention, il est placé entre le bossage de la rondelle-support et l'un des côtés de l'ouverture des couteaux une cale ou pièce intermédiaire convenablement ajustée puis cette pièce intermédiaire est bloquée par une pièce de blocage ou verrou tandis que le bossage de la rondelle-support est également bloqué par une pièce de blocage ou verrou.

Une forme de réalisation de l'objet de l'invention est représentée, à titre d'exemple, aux dessins annexés.
La fig. 1 montre une élévation d'un couteau conforme à l'invention.
La fig. 2 est un plan d'une rondelle-support de couteau.
La fig. 3 est une coupe suivant la ligne III-III de la fig. 2.
La fig. 4 est une vue en plan d'une rondelle porte-équilibreur.
La fig. 5 est une coupe suivant la ligne V-V de la fig. 4.
La fig. 6 est une vue en plan d'une rondelle équilibreuse.
La fig. 7 est une élévation latérale correspondant à la fig. 6.
La fig. 8 est une élévation montrant un couteau équipé de la rondelle support.
La fig. 9 est un plan d'un cache placé en bout de l'ensemble des couteaux et rondelles-support et équilibreuse.
La fig. 10 est une coupe suivant la ligne X-X de la Fig. 9.
La fig. 11 montre un outil permettant la mise en place et le réglage en équilibre des couteaux.
La fig. 12 est une élévation latérale de l'ensemble des couteaux montés sur l'arbre d'entraînement d'une machine cutter.
Les fiq. 13 et 14 montrent une légère modification de la réalisation d'un élément de blocage du couteau.

A la fig. 1, on a représenté un couteau dit couteau cutter 1 dont la forme est classique, la zone tranchante du couteau étant désignée par 2. La partie centrale massive 1d du couteau présente une ouverture 3 de forme sensiblement rectangulaire mais dont le côté 3b n'est pas parallèle au côté opposé 3a mais, au contraire, s'éloigne de droite à gauche du côté 3b. Des découpes semi- circulaires 4, 5 sont prévues dans la zone médiane des côtés 3b, 3c de l'ouverture 3.

A la Fig. 2, on a représenté une rondelle-support 10 cylindrique dont la partie centrale 10a comporte une surépaisseur ou bossage 11 percé d'une ouverture 12 à six pans correspondant à la section de l'arbre d'entraînement de la machine. En outre, il est prévu dans le bossage 11 un trou 13 dont le rôle sera expliqué ci-après. A la place du trou 12 à six pans on pourrait avoir une ouverture d'une autre forme.

A la fig. 4 on a représenté une rondelle çircu- laire porte-équilibreur 15 dont la partie centrale 15a forme un manchon 16. Un doigt téton 17 prévu sur la face de la rondelle 15 opposée au manchon 16, ce doigt téton 17 étant destiné à coopérer avec le trou 13 de la rondelle-support 10.

A la fig. 6 on voit une rondelle-équilibreuse 20 de forme circulaire mais dont la partie centrale est évidée en 21 sous une forme oblongue et qui présente, dans sa partie inférieure 22, des trous 23 de diamètre différent permettant son allège- ment. De plus, il est prévu, diamétralement opposés, deux tétons à vis 25, 26.

Comme on peut le voir à la fig.9, il est également prévu un couvercle 30 ayant en section la forme d'une cuvette (voir fig.10) et dont la partie centrale est percée d'un trou 32 destiné à permettre la mise en place de la cuvette 30 sur l'arbre de la machine.

A la fig.11, on voit un pointeau fixe 40 qui supporte une pièce cylindrotronconique 41 terminée, à sa base, par une collerette 42. Cette pièce cylindrotronconique 41 est destinée à permettre le montage, le réglage et l'équilibrage des couteaux qui sont, ensuite, montés sur l'arbre 50 (fig. 12) d'une machine cutter. En effet, la pièce cylindrotronconique 41, qui se trouve en équilibre instable sur l'extrémité pointue du pointeau 40, permet le réglage précis d'équilibrage des couteaux. Comme le bouchon fileté 45 peut se visser dans le canal 46 on peut le déplacer en hauteur suivant le réglage que l'on désire réaliser et ajuster ainsi la sensibilité de la pièce cylindrotronconique 41. Le diamètre extérieur de la pièce 41 correspond au diamètre de l'arbre 50 de la machine.

Comme on peut le voir à la fig. 8, on place dans d'ouverture 3 d'un couteau 1 le bossage central 11 d'une rondelle-support 10 de façon à permettre la mise en place du couteau 1 sur la pièce cylindrotronconique 41 dont la face 41a comporte six pans comme l'arbre 50 de la machine. Lorsque l'on a placé le premier couteau 1 avec sa rondelle-support 10, on place le deuxième couteau 1 avec sa rondelle-support, par exemple à 60° du premier couteau, puis le troisième couteau 1 à 60° par rapport au deuxième couteau, etc., jusqu'au sixième couteau 1 (voir fig. 8 et 12). Dans le cas présent, les six couteaux sont disposés à 60° les uns des autres sur la partie 41 a de la pièce cylindrotronconique 41. Chaque couteau 1 est calé par une pièce intermédiaire 60 par rapport à la rondelle 10 correspondante. La pièce 60 a une forme sensiblement rectangulaire et est ajustée de façon à combler l'espace entre le bossage 11 et le côté 3b de l'ouverture 3, puis des pièces de blocage 61 sont placées dans les découpes 4, 5, ces pièces de blocage étant de petites cames pouvant être tournées à l'aide d'un tournevis puisqu'elles comportent une tête fendue comme cela est représenté à la fig. 8. On obtient ainsi un ajustage exact du couteau sans risquer de le voir ensuite se déplacer sur l'arbre 50 de la machine puisque les pièces de blocage 61, coopérant avec les pièces intermédiaires 60, assurent une fixation parfaite de ce couteau sur l'arbre 50. Comme les ouvertures 12 à six pans des rondelles-supports 10, les ouvertures des manchons 16 des rondelles porte-équilibreur, l'ouverture évidée 21 de forme oblongue de la rondelle équilibreuse et l'ouverture 32 de la cuvette 30 sont prévues suffisamment grandes pour le passage de l'arbre 50, on peut empiler aisément les éléments les uns sur les autres étant bien entendu que la forme six pans pourrait être remodifiée dans le cas où l'arbre 50 présenterait une autre forme, par exemple une forme circulaire avec un dispositif de blocage.

Lorsque la mise en place des couteaux et leur réglage en longueur sont réalisés sur la pièce cylindrotronconique 41, on procède alors à l'équilibrage de l'ensemble en faisant lentement tourner ce montage qui est verrouillé, par l'introduction dans le trou 13 de la rondelle-support 10 du dernier couteau placé sur l'arbre du doigt-téton 17 de la rondelle porte-équilibreur 15. La rondelle équilibreuse 20 est alors mise en place sur le manchon 16 dans sa position neutre et, si l'ensemble des couteaux 1 fait apparaître un déséquilibre, on place correctement la rondelle équilibreuse 20 pour compenser le mouvement de déséquilibre. A ce moment, et grâce aux vis 25, 26 la rondelle équilibreuse 20 est bloquée. Il reste alors à mettre en place la cuvette 30 pour que l'ensemble soit particulièrement bien équilibré et réglé en disposition et en longueur. Dès ce moment, on peut monter l'ensemble des couteaux sur l'arbre 50 d'une machine éliminant tous les risques provoqués par la force centrifuge tendant à déplacer longitudinalement les couteaux 1 ainsi que par suppression de tout balourd provoquant des vibrations dangereuses pour la machine et les couteaux.

La fixation de l'ensemble des couteaux sur l'arbre 50 s'effectue, en général, par un écrou de blocage se vissant sur la partie filetée 50a de l'arbre 50 mais d'autres moyens peuvent être envisagés.

Comme cela apparaît très bien à la fig. 2, la rondelle-support 10, qui présente un bossage 11 de forme carrée et en son centre une ouverture 12 à six pans, permet d'une manière simple l'emploi de cette rondelle-support pour la mise en place des couteaux soit à 30°, soit à 60°, soit à 90°, soit à 120°, soit à 180°, etc., les uns des autres sans aucune modification de structure de l'ensemble puisque la combinaison du bossage 11 carré avec l'ouverture six pans assure cette division d'une manière simple et aisée. De même, ce bossage 11 permet un excellent guidage de chaque couteau, la surface de contact entre les côtés de l'ouverture 3 et le bossage 11 étant plus importante que celle existant actuellement entre les éléments permettant le montage d'un couteau sur un arbre six pans d'une machine existante. On assure ainsi un meilleur contact par une plus grande surface, la fatigue de l'arbre 50 est donc réduite considérablement et il se produit moins d'usure de cet arbre et des roulement à billes maintenant cet arbre.

Il y a également lieu d'attirer l'attention sur le fait que la rondelle équilibreuse 20 est réalisée en une seule pièce ce qui n'était pas le cas dans les dispositifs comportant un élément équilibreur puisque l'on était amené à régler l'équilibrage par plusieurs masselottes séparées d'où, d'une part, un tâtonnement plus grand et, d'autre part, une limitation des compensations de balourd à une faible valeur qui ne dépasse guère 20 à 30 grammes.

Finalement, il y a lieu de signaler que la cale ou pièce intermédiaire 60, qui est réalisée le plus souvent en acier doux facilement meulé ou limé, permet l'ajustage exact et très rapide même dans les conditions de travail précaires.

On peut également, comme cela est représenté aux fig. 13 et 14, remplacer la cale 60 par deux pièces 160, 161 présentant des dentures opposées 160a, 161a, qui sont disposées en regard l'une de l'autre et entre le bossage central 11, la rondelle-support 10 et le fond de l'ouverture 3. Ainsi en ayant des pièces 161, 161d, 161e, de hauteurs différentes on peut aisément bloquer la rondelle-support 10 quelle que soit la position que l'on veut obtenir de cette rondelle 10.

Il n'y a donc pas la nécessité comme avec la pièce 60 de procéder à l'enlèvement de matières pour le réflage du couteau 1 après usure de celui-ci par exemple par réaffûtage.

## Revendications

1. Dispositif de montage et d'équilibrage de couteaux rotatifs pour machine cutter, dans lequel la partie centrale massive (1d) du couteau est percée d'une ouverture (3) de forme sensiblement rectangulaire pour permettre la mise en place d'un bossage (11) de forme carrée solidaire d'une rondelle-support percée elle-même d'une ouverture (12) dont la forme est identique à celle de l'arbre de la machine, caractérisé en ce que le bossage (11) présente un trou excentré (13) destiné à coopérer avec un doigt (17) d'une rondelle porte-équilibreur (15) munie d'un manchon (16) sur lequel vient se placer la rondelle équilibreuse (20) de forme circulaire mais présentant en son centre un évidement (21) de forme oblongue assurant ainsi la possibilité de supprimer les balourds pour réaliser un équilibrage des couteaux (1) montés sur l'arbre de la machine.

2. Dispositif de montage et d'équilibrage suivant la revendication 1, caractérisé en ce qu'est placé, entre le bossage (11) de la rondelle-support et l'un des côtés (3b) de l'ouverture (3) des couteaux (1), une cale ou pièce intermédiaire (60) convenablement ajustée puis cette pièce intermédiaire (60) est bloquée par une pièce de blocage ou verrou (61) tandis que le bossage (11) de la rondelle-support (10) est également bloqué par une pièce de blocage ou verrou (61 ).

3. Dispositif de montage et d'équilibrage suivant l'une des revendications 1 et 2, caractérisé en ce que le bossage (11) de la rondelle-support (10) présente une forme carrée destinée à permettre une disposition à 90° des couteaux (1) les uns par rapport aux autres.

4. Dispositif de montage et d'équilibrage dont la rondelle équilibreuse (20), de forme circulaire, est percée en son centre d'une ouverture (21) de forme oblongue permettant ainsi son déplacement à volonté sur l'arbre de la machine suivant l'une des revendications 1 à 3, caractérisé en ce que l'une des parties de la rondelle équilibreuse est percée de trous (23) pour l'alléger et que deux doigts mobiles (25, 26) permettent, en les déplaçant, de bloquer la rondelle équilibreuse (20) dans la position permettant la compensation des balourds et de ce fait l'équilibrage des couteaux (1) de la machine.

5. Dispositif de montage et d'oquilibrago :;ui vant l'une des revendications 1 à 4, caractérisé en ce que l'ouverture (3) portée dans la partie centrale massive (1d) du couteau a une forme sensiblement rectangulaire mais dont le côté (3b) n'est pas parallèle au côté (3a) mais s'éloigne légèrement de lui pour permettre l'insertion aisée de la cale ou pièce intermédiaire (60) convenablement ajustée.

## Patentansprüche

1. Vorrichtung zum Montieren und Auswuchten der rotierenden Messer einer Kuttermaschine, bei welcher der massive Zentralteil (1d) des Messers mit einer Öffnung (3) versehen ist, die einen wesentlich rechteckigen Querschnitt aufweist und das Einsetzen eines quadratischen Vorsprungs (11) ermöglicht, der mit einer Stützscheibe fest verbunden ist, die wiederum mit einer Öffnung (12) versehen ist, die dieselbe Form wie die Maschinenwelle aufweist, dadurch gekennzeichnet, daß der Vorsprung (11) eine außermittige Bohrung (13) aufweist, die dazu bestimmt ist, mit dem Finger (17) einer Scheibe (15) mitzuwirken, die eine Auswuchteinrichtung trägt und mit einer Muffe (16) versehen ist, auf welche sich die kreisförmige Auswuchtscheibe (20) anlegt, die in ihrer Mitte eine längliche Ausnehmung (21) aufweist, was die Möglichkeit einer sicheren Wegschaffung der Unwucht bietet, so daß das Auswuchten der an der Maschinenwelle angeordneten Messer (1) sichergestellt ist.

2. Vorrichtung zum Montieren und Auswuchten nach Anspruch 1, dadurch gekennzeichnet, daß zwischen dem Vorsprung (11) der Stützscheibe und einer von den Seiten (3b) der Öffnung (3) der Messer (1) ein sinngemäß angepaßtes Unterlage- oder Zwischenstück (60) eingesetzt wird und daß dies Zwischenstück (60) dann durch ein Klemmstück oder einen Riegel (61) festgeklemmt wird, während der Vorsprung (11) der Stützscheibe (10) ebenfalls durch ein Klemmstück oder einen Riegel (61) festgeklemmt wird.

3. Vorrichtung zum Montieren und Auswuchten nach einem der Ansprüche 1 oder 2, dadurch gekennzeichnet, daß der Vorsprung (11) der Stützscheibe (10) eine quadratische Form aufweist, so daß die Messer (1) gegeneinander um 90° versetzt werden können.

4. Vorrichtung zum Montieren und Auswuchten, bei welcher die kreisförmige Auswuchtscheibe (20) in ihrer Mitte eine längliche Ausnehmung (21) aufweist, so daß sie sich beliebig auf der Maschinenwelle gemäß einem der Ansprüche 1 bis 3 bewegen kann, dadurch gekennzeichnet, daß ein Teil der Auswuchtscheibe mit zu deren Erleichterung ausgesparten Öffnungen (23) versehen ist und daß zwei bewegliche Finger (25, 26) die Möglichkeit bieten, durch seine Verschiebung die Auswuchtscheibe (20) in der Stellung festzuklemmen, bei welcher die Unwucht ausgeglichen wird und das Auswuchten der Messer (1) der Maschine sichergestellt ist.

5. Vorrichtung zum Montieren und Auswuchten nach einem der Ansprüche 1 bis 4, dadurch gekennzeichnet, daß die in dem massiven Zentralteil (1d) ausgesparte Öffnung (3) eine im wesentlichen rechteckige Form aufweist, obgleich die Seite (3b) der Seite (3a) nicht parallel verläuft, sondern leicht von ihr abweicht, um das Einsetzen des sinngemäß angepaßten Unterlage- oder Zwischenstücks (60) zu erleichtern.

## Claims

1. Mounting and balancing device for the rotating knives of a cutter machine, in which the massive central part (1d) of the knife is pierced with an aperture (3) of a substantially rectangular shape for enabling the positionning of a square shaped boss (11) fixed with a support-washer itself pierced with an aperture (12) the shape of which is identical to that of the machine shaft, characterized in that the boss (11) has an excen- tric hole (13) provided to cooperate with a finger (17) of a balancer-supporting washer (15) provided with a sheath (16) on which comes the balancing washer (20) of a circular shape but having in its center an oblong shaped recess (21) thus ensuring a possibility of suppressing the wants of balance for realizing a balance of the knives (1) mounted on the machine shaft.

2. Mounting and balancing device according to claim 1, characterized in that there is placed, between the boss (11) of the support washer and one of the sides (3b) of the aperture (3) of the knives (1), a suitably adjusted wedge or intermediary part (60) then this intermediary part (60) is locked by a locking part or bolt (61) while the boss (11) of the support-washer (10) is also locked by a locking part or bolt (61).

3. Mounting and balancing device according to one of claims 1 and 2, characterized in that the boss (11) of the support-washer (10) has a square shape provided for enabling an arrangement at 90° of the knives (1) the one with respect to the other.

4. Mounting and balancing device the balancing washer (20) of which, of a circular shape, is centrally pierced with an oblong shaped aperture (21) thus enabling its displacement at will on the machine shaft according to one of claim 1 to 3, characterized in that one of the part of the balancing washer is pierced with holes (23) for ligtening it, and in that two mobile fingers (25, 26) enable, by moving them, to block the balancing washer (20) in the position enabling a compensation of the wants of balance and therefore a balancing of the machine knives (1).

5. Mounting and balancing device according to one of claims 1 to 4, characterized in that the aperture (3) in the massive central part (1d) of the knife has a substantially rectangular shape but the side (3b) of which is not parallel to the side (3a) but is slightly distant therefrom for enabling an easy insertion of the suitably adjusted wedge or intermediary part (60).
